# EUROPÄISCHE PATENTANMELDUNG

(11) **EP 0 380 806 A1**
(43) Veröffentlichungstag der Anmeldung: **08.08.1990**
(21) Anmeldenummer: 89123902.2
(22) Anmeldetag: 23.12.1989
(51) Int. Cl.: F01N 3/02, F23Q 7/00

(54) **Zündbrenner für eine Vorrichtung zum Verbrennen von Festkörperpartikeln im Abgas von Brennkraftmaschinen**

(30) Priorität: 02.02.1989 DE 3903065
(71) Anmelder: ROBERT BOSCH GMBH, 70442 Stuttgart (DE)
(72) Erfinder: Projahn, Ulrich, Dr., D-7257 Ditzingen 4 (DE)

(57) **Zusammenfassung**

Zündbrenner für eine Vorrichtung zum Verbrennen von Festkörperpartikeln, insbesondere Rußteilchen, im Abgas von Brennkraftmaschinen, mit einer hohlzylindrischen Gemischaufbereitungskammer (10) und einer quer zu dieser verlaufenden, über eine Öffnung (12) mit dieser in Verbindung stehenden hohlzylindrischen Glühkerzenaufnahmekammer (11). Eine Brennstoffzulaufleitung (28) mündet in die Aufnahmekammer (11) und eine Luftzuführleitung (18) in die Aufbereitungskammer (10). Die Glühkerze (22) ist im Bereich ihrer Glühwendel (25) von einer aus einem Drahtgewebe bestehenden Schutzhülse (26) mit Radialabstand koaxial umschlossen. Die Brennstoffzulaufleitung (28) endet in einem Mündungsstutzen (27), der in die Aufnahmekammer (11) radial hineinragt und unmittelbar vor der Schutzhülse (26) mündet. Die Schutzhülse (26) weist eine große Oberfläche auf, so daß der auf diese treffende Brennstoff gleichmäßig verdampft. Die Schutzhülse (26) ist mit einer in die Aufnahmekammer (11) eingeschraubten Hülse (37) verschweißt und somit leicht auswechselbar.

## Beschreibung

### Stand der Technik

Die Erfindung geht aus von einem Zündbrenner für eine Vorrichtung zum Verbrennen von Festkörperpartikeln, insbesondere Rußteilchen, im Abgas von Brennkraftmaschinen nach der Gattung des Anspruchs 1.

In der Hauptanmeldung P 37 32 491.8 wird vorgeschlagen, bei einem mit einer Glühkerze versehenen Zündbrenner die Glühkerze mit einer Schutzhülse zu umgeben. Dem Zündbrenner zugeführter Brennstoff trifft auf die durch die Glühkerze erhitzte Schutzhülse auf und verdampft. Der Brennstoff gelangt von der Schutzhulse in eine Gemischaufbereitungskammer, in die auch die zur Verbrennung erforderliche Luft zugeführt wird. In der Gemischaufbereitungskammer ist ein Glühkörper angeordnet, der zur Stabilisierung der Flamme bei der Verbrennung des Brennstoff-Luftgemischs dient.

Der Erfindung liegt die Aufgabe zugrunde, den Zündbrenner der Hauptanmeldung so auszubilden, daß die Verdampfung des zugeführten Brennstoffs weiter verbessert ist.

Der erfindungsgemäße Zündbrenner mit den kennzeichnenden Merkmalen des Anspruchs 1 hat den Vorteil, daß die Oberfläche der Schutzhülse vergrößert ist und damit eine bessere Verdampfung des Brennstoffs erreicht ist und bei Inbetriebnahme des Zündbrenners nur eine kurze Vorglühzeit der Glühkerze erforderlich ist. Außerdem ist die Entflammung des Brennstoff-Luftgemischs so stabilisiert, daß in der Gemischaufbereitungskammer kein Glühkörper mehr erforderlich ist.

In den Unteransprüchen sind vorteilhafte Ausgestaltungen und Weiterbildungen des Zündbrenners gekennzeichnet. Durch die Weiterbildung nach Anspruch 3 ist ein leichtes Auswechseln der Schutzhülse ermöglicht.

Die Erfindung ist anhand von in der Zeichnung dargestellten Ausführungsbeispielen in der nachfolgenden Beschreibung näher erläutert. Es zeigen: Figur 1 einen Längsschnitt eines Zündbrenners für eine Verbrennungsvorrichtung in Kraftfahrzeugen, Figur 2 einen Schnitt des Zündbrenners gemäß Linie II - II in Figur 1 und Figur 3 einen Schnitt des Zündbrenners gemäß Linie II - II in Figur 1 mit einem zweiten Ausführungsbeispiel.

Der in Figur 1 im Längsschnitt und in Figur 2 im Querschnitt dargestellte Zündbrenner weist eine hohlzylindrische Gemischaufbereitungskammer 10, im folgenden kurz Aufbereitskammer 10 genannt, und eine Glühkerzenaufnahmekammer 11, im folgenden kurz Aufnahmekammer 11 genannt, auf. Beide Kammern 10, 11 verlaufen rechtwinklig zueinander, wobei ihre Längsachsen in einer Ebene liegen. In Einbaulage des Zündbrenners liegt die Aufbereitungskammer 10 etwa horizontal und die Aufnahmekammer 11 vertikal, wobei letztere mit ihrem einen offenen Stirnende in eine kreiszylindrische Öffnung 12 in der Kammerwand der Aufbereitungskammer 10 eingesetzt ist. Die Aufbereitungskammer 10 ist an einem Stirnende verschlossen und weist an ihrem anderen Stirnende eine Gemischaustrittsöffnung 13 auf, an welche eine weiter nicht dargestellte Brennkammer der Verbrennungsvorrichtung angeschlossen wird. Nahe der geschlossenen Stirnwand der Aufbereitungskammer 10 mündet eine Luftzuführleitung 18 mit zur Aufbereitungskammer 10 tangentialer Einströmrichtung.

In der Aufnahmekammer 11 ist koaxial eine Glühkerze 22 gehalten, die mit einem Kerzenanschlußgewinde 23 in einen Innengewindeabschnitt 24 an dem der Öffnung 12 abgekehrten Ende der Aufnahmekammer 11 eingeschraubt ist (Figur 2). Die Glühkerze 22 ragt mit ihrer Glühwendel 25 bis nahe an die Öffnung 12 zur Aufbereitungskammer 10. Im Bereich der Glühwendel 25 ist die Glühkerze 22 von einer Schutzhülse 26 mit Radialabstand koaxial umschlossen. Die Schutzhulse 26 besteht aus einem mehrlagigen feinmaschigen Drahtgewebe. Das Drahtgewebe kann beispielsweise als ein Quadratmaschengewebe oder als ein Tressengewebe ausgeführt sein. Das Drahtgewebe ist am freien Stirnende der Schutzhülse 26 durch Plasmaschweißen gegen Ausfransen gesichert.

In die Aufnahmekammer 11 ragt radial ein Mündungsstutzen 27 einer Brennstoffzulaufleitung 28 hinein, dessen Mündung 29 unmittelbar vor der Außenwand der Schutzhülse 26 liegt. Durch die Ausführung der Schutzhülse 26 aus Drahtgewebe ist deren Oberfläche stark vergrößert und damit eine sehr gleichmäßige Verdampfung des auf die Schutzhülse 26 treffenden Brennstoffs gewährleistet, so daß in der Aufbereitungskammer 10 kein Glühkörper mehr zur Stabilisierung der Flamme erforderlich ist. Bei Inbetriebnahme des Zündbrenners ist nur eine kurze Vorglühzeit der Glühkerze 22 erforderlich, da sich das Drahtgewebe der Schutzhülse 26 schnell erhitzt. Die Glühkerze 22 wird über zwei elektrische Anschlußleitungen 31 und 32 mit Strom versorgt. Um eine Überhitzung der elektrischen Anschlüsse zu vermeiden ist die Aufnahmekammer 11 im Bereich ihres Innengewindeabschnitts 24 gekühlt.

Bei einem in Figur 3 dargestellten zweiten Ausführungsbeispiel ist die Schutzhülse 26 an ihrem einen Stirnende mit einer in den Innengewindeabschnitt 124 der Aufnahmekammer 11 geschraubten Hülse 37 verschweißt. Die Hülse 37 ist mit einer Gewindebohrung 38 zur Aufnahme der Glühkerze 22 versehen und weist in ihrem aus der Aufnahmekammer 11 ragenden Bereich einen Sechskant 39 auf. Die Hülse 37 kann leicht aus der Aufnahmekammer 11 herausgeschraubt werden, so daß auch ein Wechsel der Schutzhülse 26 ohne großen Aufwand möglich ist.

Zur Inbetriebnahme der Verbrennungsvorrichtung wird zunächst die Glühkerze 22 des Zündbrenners mit Strom versorgt und durch die Brennstoffzulaufleitung 28 Brennstoff in die Aufnahmekammer 11 geleitet. Gleichzeitig wird über die Luftzuführleitung 18 Verbrennungsluft in die Aufbereitungskammer 10 gefördert, die infolge der tangentialen Einströmrichtung in der Aufbereitungskammer 10 eine Drehströmung hervorruft. Der auf die von der Glühkerze 22 aufgeheizte Schutzhülse 26 auftreffende Brennstoff verdampft und vermischt sich in der Aufbereitungskammer 10 mit der Verbrennungsluft. Bei Erreichen einer bestimmten Temperatur entzündet sich das Brennstoff-Luftgemisch, und die Flamme schlägt durch die Gemischaustrittsöffnung 13 in die angeschlossene Brennkammer der Verbrennungsvorrichtung.

## Patentansprüche

1. Zündbrenner für eine Vorrichtung zum Verbrennen von Festkörperpartikeln, insbesondere Rußteilchen, im Abgas von Brennkraftmaschinen, mit einer hohlzylindrischen Gemischaufbereitungskammer (10), die in einem Stirnende verschlossen ist und an dem anderen Stirnende eine zur Vorrichtung zum Verbrennen führende Gemischaustrittsöffnung (13) aufweist, mit einer zur Gemischaufbereitungskammer (10) quer verlaufenden, eine Glühkerze (22) koaxial aufnehmenden hohlzylindrischen Aufnahmekammer (11), die mit der Gemischaufbereitungskammer (10) in Verbindung steht, mit einer in die Aufnahmekammer (11) in einem radialen Mündungsstutzen (27) mündenden Brennstoffzulaufleitung (28) für flüssigen Brennstoff und mit einer in die Gemischaufbereitungskammer (10) mit tangentialer Einströmrichtung mündenden Luftzuführleitung (18), wobei die Glühkerze (22) im Bereich der Glühwendel (25) von einer dünnwandigen Schutzhülse (26) mit Radialabstand koaxial umschlossen ist und der Mündungsstutzen (27) der Brennstoffzulaufleitung (28) in die Aufnahmekammer (11) hineinragt und seine Mündungsöffnung (29) sehr dicht an der Schutzhülse (26) liegt, nach Patentanmeldung P 37 32 491.8, dadurch gekennzeichnet, daß die Schutzhülse (26) aus einem feinmaschigen Drahtgewebe besteht.

2. Zündbrenner nach Anspruch 1, dadurch gekennzeichnet, daß das Drahtgewebe der Schutzhülse (26) mehrlagig ausgeführt ist.

3. Zündbrenner nach Anspruch 1 oder 2, dadurch gekennzeichnet, daß das Drahtgewebe der Schutzhülse (26) mit einer in die Aufnahmekammer (11) lösbar eingesetzten Hülse (37) verschweißt ist, die mit einer Gewindebohrung (38) zur Aufnahme der Glühkerze (22) versehen ist.

4. Zündbrenner nach Anspruch 3, dadurch gekennzeichnet, daß die Hülse (37) in einen Innengewindeabschnitt (124) der Aufnahmekammer (11) eingeschraubt ist und in ihrem aus der Aufnahmekammer (11) ragenden Bereich mit einem Sechskant (39) versehen ist.
